# EUROPÄISCHE PATENTSCHRIFT

(11) **EP 3 429 867 B1**
(45) Veröffentlichungstag und Bekanntmachung des Hinweises auf die Patenterteilung: **20.01.2021**
(21) Anmeldenummer: 17711569.8
(22) Anmeldetag: 13.03.2017
(51) Int. Cl.: B42D 25/328

(54) **KARTENFÖRMIGER DATENTRÄGER**
CARD-TYPE DATA CARRIER
SUPPORT DE DONNÉES EN FORME DE CARTE

(30) Priorität: 15.03.2016 DE 102016003181
(43) Veröffentlichungstag der Anmeldung: 23.01.2019
(73) Patentinhaber: Giesecke+Devrient Mobile Security GmbH, 81677 München (DE)
(72) Erfinder: RIEDL, Josef, 85395 Attenkirchen (DE)
(86) Internationale Anmeldenummer: PCT/EP2017/000330
(87) Internationale Veröffentlichungsnummer: WO 2017/157516

(56) Entgegenhaltungen:
- EP-A2- 1 747 905
- WO-A1-2015/085505
- JP-A- 2001 315 472
- JP-A- 2007 148 074
- US-A- 5 128 779

## Beschreibung

Die vorliegende Erfindung betrifft einen kartenförmigen Datenträger mit einem mehrschichtig aufgebauten, flächigen Kartenkörper.

Es ist bekannt, als Sicherheitsmerkmal für papierartige Wertdokumente, wie zum Beispiel Banknoten oder dergleichen, Sicherheitsfäden aus verschiedenen Materialien zu verwenden, die nicht kopierfähig und nur mit unverhältnismäßigem Aufwand zu fälschen sind. Zum Beispiel werden holographischen Sicherheitsfäden in Form von diffraktiven Oberflächenelementen auf geeignete Kunststofffolien aufgebracht oder in diese eingebracht und bei der Papierherstellung in Sicherheitspapier integriert, welches dann zu Banknoten weiterverarbeitet wird.

Während sich die Verwendung von Sicherheitsfäden insbesondere im Banknotenbereich bewährt hat, werden kartenförmige Datenträger und Identitätskarten aus Kunststoff in der Regel nicht mit Sicherheitsfäden ausgestattet, da die aus dem Banknotenbereich bekannten optischen Effekte bei Kunststoffkarten nicht ohne Weiteres hervorgerufen werden können.

Die WO 2015/085505 A1 zeigt optisch variable Sicherheitsfäden oder Sicherheitsstreifen, die in oder auf Sicherheitsdokumenten eingearbeitet sind.

Insofern ist es die Aufgabe der vorliegenden Erfindung, die Fälschungssicherheit von kartenförmigen Datenträgern mit Hilfe von Sicherheitsfäden zu erhöhen.

Diese Aufgabe wird durch einen kartenförmigen Datenträger mit den Merkmalen des unabhängigen Anspruchs gelöst. In den davon abhängenden Ansprüchen sind vorteilhafte Ausgestaltungen und Weiterbildungen der Erfindung angegeben.

Ein erfindungsgemäßer Datenträger umfasst einen mehrschichtig aufgebauten, flächigen Kartenkörper mit einer flächigen Oberseite und einer flächigen Unterseite. Der Datenträger ist kartenförmig und vorzugsweise als Kunststoffkarte ausgebildet, zum Beispiel als Bank- oder Kreditkarte, Smartcard, Ausweis- oder Reisedokuments oder dergleichen. Der Kartenkörper umfasst mehrere übereinander liegende Schichten, vorzugsweise Kunststoffschichten, unter anderen die erfindungsgemäße Kombination aus einem Hologrammstreifen und eine flächig ausgebildete Streifenfolienschicht, welche alternierende beziehungsweise abwechselnd angeordnete, transparente und im Wesentlichen opake streifenförmige Bereiche aufweist. Der Kartenkörper umfasst unter dem Hologrammstreifen zumindest eine im Wesentlichen opake Schicht so dass der Hologrammstreifen auf der Unterseite des Kartenkörpers im Auflicht nicht sichtbar ist und im Durchlicht lediglich schattenartig sichtbar ist, wobei der Kartenkörper unter der zumindest einen im Wesentlichen opaken Schicht einen weiteren Hologrammstreifen und darunter eine weitere Streifenfolienschicht umfasst, so dass der weitere Hologrammstreifen auf der Unterseite des Kartenkörpers im Auflicht durch die transparenten Bereiche der weiteren Streifenfolienschicht hindurch abschnittsweise sichtbar ist. Gesehen von einer Seite des Kartenkörpers ist die Streifenfolienschicht vor dem Hologrammstreifen angeordnet, sodass der Hologrammstreifen von einer seite aus betrachtet im Auflicht nur durch die transparenten Bereiche der Streifenfolienschicht hindurch sichtbar ist, während die im Wesentlichen opaken Bereich der Streifenfolienschicht den Hologrammstreifen abschnittsweise verdecken.

Angaben zur relative Position oder Lage der einzelnen Schichten des Kartenkörpers werden in der Regel ausgehend der Oberseite oder Unterseite des Kartenkörpers angegeben. Eine Schicht, die bei Betrachtung der Oberseite des Datenträgers vor einer anderen Schicht liegt, liegt also bezüglich einer Schnitt- bzw. Seitenansicht des Kartenkörpers über oder oberhalb dieser anderen Schicht. Eine Schicht, die bei Betrachtung der Unterseite des Datenträgers vor einer anderen Schicht liegt, liegt demnach bezüglich einer Schnitt- oder Seitenansicht des Kartenkörpers unter oder unterhalb der anderen Schicht.

Die im Wesentlichen opaken Bereiche der Streifenfolienschicht sind weder vollständig opak, also lichtundurchlässig, noch sind sie transparent. Vielmehr weisen sie eine wahrnehmbare Transluzenz auf, die allerdings gering sein kann. Die Niveau der Opazität der im Wesentlichen opaken Streifen ist also derart, dass im Auflicht hinter bzw. unter den im Wesentlichen opaken Bereichen liegende Strukturen des Kartenkörpers nicht sichtbar sind, während solche Strukturen im Durchlicht aufgrund eines lichtstreuenden und gegebenenfalls auch reflektierenden Effekts der im Wesentlichen opaken Bereiche diffus, schattenartig bzw. getrübt sichtbar sind. Die Transmission (T) der im Wesentlichen opaken Bereiche ist hierbei kleiner als eins (T < 1), vorzugsweise deutlich kleiner als eins, zum Beispiel T < 0,8 oder T < 0,5.

Die alternierenden streifenförmigen Bereiche der Streifenfolienschicht können sich parallel verlaufend über die gesamte Fläche der Streifenfolienschicht erstrecken, diese also vollständig bedecken. Ebenso können die streifenförmigen Bereiche auch nur in einem bestimmten flächigen Ausschnitt der Streifenfolienschicht vorliegen, während der Rest der Streifenfolienschicht transparent, transluzent oder opak ist. Wichtig für die Erfindung ist lediglich, dass die streifenförmigen Bereiche der Streifenfolienschicht in flächiger Beziehung zu dem Hologrammstreifen stehen, diesen also bedecken, so dass sich der erfindungsgemäße optische Effekt einstellt, dass die transparenten und die im Wesentliche opaken streifenförmigen Bereiche den Hologrammstreifen im Auflicht alternierend, abschnittsweise verdecken und freigeben.

Vorzugsweise ist die Streifenfolienschicht in dem Kartenkörper derart relativ zu dem Hologrammstreifen angeordnet, dass die parallele Ausrichtung der alternierenden, streifenförmigen Bereiche und die Ausrichtung des Hologrammstreifens einen ausreichend großen Winkel bilden, damit der Hologrammstreifen durch mehrere der transparenten Bereiche der Streifenfolienschicht hindurch sichtbar ist und dazwischen von mehreren der im Wesentlichen opaken Bereiche bedeckt wird, sodass der Hologrammstreifen von der Oberseite des Kartenkörpers aus betrachtet im Auflicht lediglich abschnittsweise sichtbar ist.

Auf diese Weise entsteht bei Betrachten der Oberseite des Kartenkörpers der Eindruck eines Hologrammstreifens, der mehrfach abschnittsweise an die Oberfläche des Datenträgers tritt und anschließend wieder in dem Kartenkörper verschwindet. Diesen optisch komplexen Eindruck kennt der Nutzer eines erfindungsgemäßen Datenträgers, also etwa eines Identitätsdokuments aus Kunststoff im Format ID-1 oder ID-3 gemäß ISO/IEC7810, als wichtiges Sicherheitsmerkmal aus dem Banknotenbereich, was sein Vertrauen in die Echtheit des Identitätsdokuments erhöht. Die Gestaltung der Hologrammstreifen kann sich an derjenigen von Hologramm-Sicherheitsfäden im Banknotenbereich orientieren und insbesondere zwischen 1 und 2 mm breit und als Diffraktionsstruktur ausgebildet sein, gegebenenfalls ergänzt durch Demetallisierungen, metallische oder Farbaufdrucke, oder andere Applikationen, die optisch variable, Kipp- oder Farbwechseleffekte hervorrufen.

Vorzugsweise umfasst der Kartenkörper oberhalb der Streifenfolienschicht und/oder unterhalb des Hologrammstreifens eine, gegebenenfalls auch mehrere transparente Deckfolienschichten, die die Oberseite bzw. Unterseite des Kartenkörpers bilden. Der Hologrammstreifen ist dann von der Oberseite des Kartenkörpers aus betrachtet im Durchlicht durch die transparenten Bereiche der Streifenfolienschicht hindurch deutlich sichtbar und durch im Wesentlichen opaken Bereiche der Streifenfolienschicht hindurch lediglich schattenartig sichtbar. Die Fälschungssicherheit des Datenträgers wird hierdurch weiter erhöht, da die unterschiedlichen optischen Eindrücke im Auflicht und Durchlicht nicht mehr nur alleine von der Streifenfolienschicht und dem Hologrammstreifen abhängen, sondern zusätzlich auch von den weiteren Folienschichten des flächigen Kartenkörpers.

Derartige transparente Deckschichten auf der Oberseite und/oder der Unterseite des Kartenkörpers, die bei allen Ausführungsformen der vorliegenden Erfindung vorgesehen sein können, schützen die Anordnung aus Streifenfolienschicht und Hologrammstreifen vor Abnutzungen und verbessern gegebenenfalls auch die Wirkung der hervorgerufenen optischen Effekte. Diese Deckfolienschichten sind vorzugsweise aus einem transparenten Kunststoff gefertigt und können dort, wo der Hologrammstreifen nicht sichtbar ist, zusätzlich bedruckt sein, zum Beispiel mit Namen, Identifikationsnummern, biometrischen oder sonstigen Sicherheitsaufdrucken oder dergleichen.

Bei allen Ausführungsformen der vorliegenden Erfindung ist der Hologrammstreifen vorzugsweise in eine Hologrammfolienschicht integriert, sodass der erfindungsgemäße Datenträger eine gleichmäßige Dicke aufweist. Die Hologrammfolienschicht ist hierbei vorzugsweise eine transparente Kunststofffolie, die den Hologrammstreifen als diffraktives Oberflächenelement umfasst. Die Hologrammfolienschicht kann auch mehrere Hologrammstreifen umfassen, die eine vorgesehene geometrische Anordnungen bilden oder anderweitig in Beziehung zueinander stehen, beispielsweise durch aufeinander abgestimmte, optisch variable Bilder. Die Hologrammfolienschicht kann auch weitere Sicherheitsmerkmale umfassen, die dann ebenfalls abschnittsweise durch die Streifenfolienschicht hindurch sichtbar sein können, beispielsweise Text oder Grafikelemente, oder auch Sicherheitsmerkmale, die nur unter bestimmten Beleuchtungsbedingungen sichtbar werden, zum Beispiel unter UV- oder polarisiertem Licht.

Bei einer bevorzugten Ausführungsform der vorliegenden Erfindung umfasst der Kartenkörper zusätzlich zu der bisher beschriebenen, oberhalb des Hologrammstreifens angeordneten Streifenfolienschicht eine weitere Streifenfolienschicht unterhalb des Hologrammstreifens. Bei dieser Ausführungsform wird der Hologrammstreifen als durch die beiden Streifenfolienschichten eingeschlossen. Auch die weitere Streifenfolienschicht weist alternierende, transparente und im Wesentlichen opake streifenförmige Bereiche auf.

Die beiden Streifenfolienschichten sind in dem Kartenkörper vorzugsweise derart zueinander ausgerichtet, dass deren streifenförmige Bereiche einerseits in die gleiche Richtung weisen und dass andererseits die transparenten, streifenförmigen Bereich der einen Streifenfolienschicht, etwas der oberhalb des Hologrammstreifens angeordneten Streifenfolienschicht, möglichst genau über oder auf den im Wesentlichen opaken streifenförmigen Bereichen der jeweils anderen Streifenfolienschicht liegen, etwa der unterhalb des Hologrammstreifens angeordneten Streifenfolienschicht. Vorzugsweise ist die Abstimmung der transparenten Bereiche der einen der beiden Streifenfolienschichten auf die im Wesentlichen opaken Bereiche der jeweils anderen der beiden Streifenfolienschichten registergenau.

Auf diese Weise ist der Hologrammstreifen sowohl von der Oberseite als auch der Unterseite des Kartenkörpers aus betrachtet im Auflicht alternierend, abschnittsweise sichtbar, während der Hologrammstreifen sowohl von der Oberseite als auch von der Unterseite des Kartenkörpers aus betrachtet im Durchlicht abwechseln deutlich und schattenartig sichtbar ist. Der Hologrammstreifen ist im Durchlicht nämlich durch die transparenten streifenförmigen Bereiche der jeweils betrachteten Streifenfolienschicht hindurch deutlich sichtbar, während durch die opaken streifenförmigen Bereiche der jeweils betrachteten Streifenfolienschicht diejenigen Abschnitte des Hologrammstreifens lediglich schattenartig sichtbar sind, die von der jeweils anderen Seite des Kartenkörpers aus betrachtet durch die transparenten streifenförmigen Bereiche der anderen Streifenfolienschicht wiederum deutlich sichtbar sind.

Beim Betrachter entsteht hier also der Eindruck eines Hologrammstreifens, der alternierend zwischen der Ober- und der Unterseite des Kartenkörpers hin und her wechselt und, wenn er auf der vom Betrachter abgewandten Seite deutlich sichtbar ist, durch den Kartenkörper hindurch scheint und dennoch schattenartig wahrgenommen wird.

In dem erfindungsgemäßen kartenformigen Datenträger ist unterhalb des Hologrammstreifens eine flächige, im Wesentlichen opake Schicht angeordnet, sodass der Hologrammstreifen von der Oberseite aus betrachtet im Auflicht alternierend, abschnittsweise sichtbar ist und von der Unterseite aus betrachtet nicht sichtbar ist, da die im Wesentlichen opake Schicht von dort die Sicht auf den Hologrammstreifen jedenfalls im Auflicht verdeckt. Im Durchlicht ist der Hologrammstreifen von der Oberseite aus betrachtet alternierend abschnittsweise deutlich und abschnittsweise lediglich schattenartig sichtbar, während der Hologrammstreifen von der Unterseite aus betrachtet als schattenartiger Streifen durchgehend sichtbar ist.

Ferner sind in dem erfindungsgemäßen kartenförmigen Datenträger unterhalb der im Wesentlichen opaken Schicht ein weiterer Hologrammstreifen und darunter eine weitere Streifenfolienschicht angeordnet. Die Abfolge dieser Schichten in dem Kartenkörper ist von der Oberseite aus betrachtet also: Streifenfolienschicht, Hologrammstreifen, im Wesentliche opake Schicht, weiterer Hologrammstreifen, weitere Streifenfolienschicht.

Bei dem erfindungsgemäßen Datenträger ist sowohl von der Oberseite als auch von der Unterseite des Datenträgers aus betrachtet im Auflicht einer der beiden Hologrammstreifen alternierend abschnittsweise sichtbar, während der in Blickrichtung jenseits der im Wesentlichen opaken Schicht liegende, andere Hologrammstreifen nicht sichtbar ist. Im Durchlicht ist wiederum von der Oberseite und der Unterseite aus betrachtet jeweils einer der beiden Hologrammstreifen durch die transparenten Bereiche der betreffenden Streifenfolienschicht hindurch deutlich sichtbar, während er durch die im Wesentlichen opaken Bereiche der betreffenden Streifenfolienschicht hindurch lediglich schattenartig sichtbar ist.

In einer Ausführungsform liegen die Hologrammstreifen vorzugsweise in je einer Hologrammfolienschicht vor, sodass der Kartenkörper bzw. Datenträger eine konstante Dicke aufweist. Neben einem oder mehreren Hologrammstreifen können diese Hologrammfolienschichten zusätzlich geeignete Sicherheitsmerkmale aufweisen, die die betreffenden Hologrammstreifen auch überlagern können.

Sämtliche beschriebenen Ausführungsformen können auf der Oberseite und/ oder der Unterseite des Kartenkörpers jeweils zumindest eine transparente Deckfolienschicht aufweisen, möglicherweise sogar mehrere. Ebenso können statt der beschriebenen einen im Wesentlichen opaken Schicht auch zwei oder mehrere übereinander liegende, im Wesentlichen opake Schichten eingesetzt werden, zum Beispiel um die Opazität der Gesamtschicht geeignet zu kontrollieren. Auch ist es möglich, zwei oder gar mehrere Hologrammfolienschichten in dem Kartenkörper direkt übereinander anzuordnen, falls dies Vorteile gegenüber einer einzelnen Hologrammfolienschicht mit zwei oder mehr Hologrammstreifen hat, beispielsweise weil eine bestimmte geometrische Anordnung der Hologrammstreifen auf diese Weise einfacher zu realisieren ist.

Bei allen Ausführungsformen sind die Ausmaße der beschriebenen Folienschichten derart, dass die erfindungsgemäßen optischen Effekte erzielt werden. Das heißt, die beschriebenen Folienschichten sind wenigstens so groß, dass die erfindungsgemäß erforderlichen Überlappungen möglich sind. Vorzugsweise haben die Folienschichten allerdings die Ausmaße des gesamten Kartenkörpers bzw. des kartenförmigen Datenträgers.

Vorzugsweise sind die erfindungsgemäßen kartenförmigen Datenträger nach ISO/IEC7810 als Identitätsdokumente im Format ID-1, ID-2 oder ID-3 ausgestaltet und können insofern sämtliche weiteren Sicherheitsmerkmale und Funktionen bereitstellen, die für solche Identitätsdokumente üblich sind, beispielsweise Magnetstreifen, Microchips, Aufprägungen, Bedruckungen oder dergleichen. Im Falle eines Identitätsdokuments im Format ID-3 kann der erfindungsgemäße Datenträger eine Datenseite bilden, die in das mehrseitige Identitätsdokument eingebracht ist.

Weitere Merkmale und Vorteile der Erfindung ergeben sich aus der folgenden Beschreibung von erfindungsgemäßen Ausführungsbeispielen sowie weiteren Ausführungsalternativen in Zusammenhang mit den Zeichnungen, die zeigen:
- Figur 1: ein erstes Beispiel eines nicht-erfindungsgemäßen Datenträgers im Schnitt;
- Figur 2: ein zweites Beispiel eines nichterfindungsgemäßen Datenträgers im Schnitt (Fig. 2a) sowie als Illustration einzelner Folienschichten (Fig. 2b);
- Figur 3: ein drittes Beispiel eines nicht-erfindungsgemäßen Datenträgers im Schnitt;
- Figur 4: ein kartenförmiger Datenträger gemäß der Erfindung im Schnitt; und
- Figur 5: eine Variante des Datenträgers gemäß Figur 4 im Schnitt. s

Figur 1 zeigt den Kartenkörper 1 eines nicht-erfindungsgemäßen kartenförmigen Datenträgers bzw. Identitätsdokuments in Schnittansicht, bestehend aus zwei transparenten Deckschichten 4 sowie einer dazwischen liegenden Streifenfolienschicht 3 mit streifenförmigen, transparenten Bereichen 3a und streifenförmigen, im wesentlichen opaken Bereichen 3b sowie eines Hologrammstreifens 2.

Die in den Figuren 1, 2a sowie 3 bis 5 gezeigte Schnittansicht durch den Kartenkörper 1 des Datenträgers verläuft entlang des Hologrammstreifens 2, der, wie anhand Figur 2b ersichtlich, in eine Hologrammfolienschicht 20 integriert ist, die außerhalb dem Hologrammstreifen 2 transparent ist. Das Format der Hologrammfolienschicht 20, also deren flächige Ausdehnung, entspricht hierbei derjenigen des Kartenkörpers 1 sowie dem Format der weiteren Schichten, insbesondere der Streifenfolienschicht 3 gemäß den Figuren 1, 3 und 5 bzw. den Streifenfolienschichten 31, 32 gemäß den Figuren 2 und 4. Die Hologrammfolienschicht 20 kann prinzipiell mehrere Hologrammstreifen 2 aufweisen, die auch nicht notwendigerweise parallel verlaufen müssen, sondern zum Beispiel spitze Winkel einschließen können, um durch weitere optische Effekte die Sicherheit des Datenträgers zu erhöhen.

Der Hologrammstreifen 2 bildet einen Hologramm-Sicherheitsfaden des Datenträgers. Er ist auf die Hologrammfolienschicht 20 in Form von diffraktiven Oberflächenelementen aufgebracht bzw. in diese eingebracht und kann darüber hinaus auch Demetallisierungen und weitere, gegebenenfalls versteckte Sicherheitsmerkmale aufweisen, beispielsweise maschinenlesbare Merkmale, die verschiedene physikalische Effekte ausnutzen wie zum Beispiel Magnetismus, elektrische Leitfähigkeit, Fluoreszenz oder Lumineszenz, oder Absorptions- bzw. Reflexionseigenschaften unter UV-Licht, polarisiertem Licht oder Laserlicht. Aus dem gleichen Grund kann auch die Hologrammfolienschicht 20 weitere Sicherheitsmerkmale aufweisen, die entweder in dem transparenten Bereich der Hologrammfolienschicht 20 angeordnet sein können oder den Hologrammstreifen 2 überlappend oder kreuzen.

Der in dem Figuren dargestellte kartenförmige Datenträger ist im Format ID-1 gemäß ISO/IEC 180 ausgebildet und repräsentiert eine Bankkarte, Kreditkarte, Debitkarte, einen Führerschein, einen elektronischen Personalausweis oder dergleichen. In diesem Zusammenhang kann der Kartenkörper 1 mit weiteren Sicherheits- oder Identitätsmerkmalen ausgestattet sein, beispielsweise mit Mikrochips, die kontaktlos oder kontaktbehaftet auslesbar sind, Magnetstreifen, biometrischen Merkmalen oder graphische Elementen, wie zum Beispiel Sicherheitsaufdrucken oder dergleichen.

Die Schichtanordnung gemäß Figur 1 erzeugt verschiedene optische Effekte, abhängig davon, ob der Datenträger von der Oberseite O aus betrachtet wird - also durch die obere transparente Deckschicht 4 hindurch auf die Streifenfolienschicht 3 und weiter auf den Hologrammstreifen 2 - oder ob sie von der Unterseite U aus durch die untere Deckschicht 4 direkt auf den Hologrammstreifen 2 betrachtet wird. Von der Oberseite O aus betrachtet ist der Hologrammstreifen 2 im Auflicht durch die transparenten Bereiche 3a der Streifenfolienschicht 3 sichtbar, während er durch die im Wesentlichen opaken Bereiche 3b verdeckt wird. Es entsteht also der Eindruck eines abschnittsweise sichtbaren Hologramm-Sicherheitsfadens. Von der Unterseite U aus betrachtet ist der Hologrammstreifen 2 im Auflicht jedoch vollständig sichtbar.

Im Durchlicht ergibt sich ein differenzierteres Bild, nämlich von der Oberseite O aus betrachtet ist der Hologrammstreifen 2 durch die transparenten Bereiche 3a hindurch deutlich sichtbar und durch die im Wesentlichen opaken Bereiche 3b hindurch lediglich schattenartig sichtbar. Es ergeben sich im Durchlicht also deutliche Unterschiede hinsichtlich der Sichtbarkeit des Hologrammstreifens 2, und zwar einerseits aufgrund der optischen Dichte bzw. Transmissionseigenschaften der im wesentlichen opaken Bereiche 3b und andererseits aufgrund eines lichtstreuenden bzw. lichtbrechenden Effekts der im wesentlichen opaken Bereiche 3b, der als diffuser Schatteneffekt wahrnehmbar ist.

Im Durchlicht von der Unterseite U des Kartenkörpers 1 aus gesehen ist der Hologrammstreifen 2 wiederum vollständig sichtbar, da die die Unterseite bildende transparente Deckschicht 4 die Sichtbarkeit auf den Hologrammstreifen 2 nicht bzw. lediglich vernachlässigbar beeinträchtigt.

Figur 2a zeigt ein Beispiel eines nicht-erfindungsgemäßen Datenträgers, bei dem der Hologrammstreifen 2 von zwei Streifenfolienschichten 31, 32 flächig eingeschlossen wird. Hierbei ist der Hologrammstreifen 2 im Auflicht sowohl von der Oberseite O als auch von der Unterseite U aus betrachtet abschnittsweise sichtbar, nämlich einerseits durch die transparenten Bereiche 31a der Streifenfolienschicht 31 hindurch und andererseits durch die transparenten Bereiche 32a der Streifenschicht 32 hindurch.

Figur 2b illustriert die Schichtfolge des Kartenkörpers 1 gemäß Figur 2a in Draufsicht. Danach wird über der Hologrammfolienschicht 20 die Streifenfolienschicht 31 angeordnet und darunter die Streifenfolienschicht 32 (symbolisiert durch die Pluszeichen). Im Auflicht ergibt sich aufgrund der Wechselwirkung zwischen der Hologrammfolienschicht 20 und der Streifenfolienschicht 31 bzw. der Streifenfolienschicht 32 (symbolisiert durch die Gleichzeichen) von der Oberseite O des Datenträgers aus betrachtet die Ansicht 33 und von der Unterseite U aus betrachtet die Ansicht 34. Bei beiden Auflicht-Ansichten 33, 34 ist der Hologrammstreifen 2 lediglich alternierend, abschnittsweise durch die jeweiligen transparenten Streifen 31a, 32a hindurch sichtbar, während er abschnittsweise von den im Wesentlichen opaken Streifen 31b, 32b (strichliniert dargestellt) bedeckt und dort nicht sichtbar ist.

Die Ausrichtung des Hologrammstreifens 2 in der Hologrammfolienschicht 20 einerseits und die Ausrichtung der streifenförmigen Bereiche 31a, 31b, 32a, 32b der Streifenfolienschichten 31, 32 andererseits ist vorzugsweise senkrecht zueinander, so dass der in Figur 2b in horizontaler Richtung verlaufende Hologrammstreifen 2 durch die parallelen, in vertikaler Richtung verlaufenden im Wesentlichen opaken Bereiche 31b, 32b abschnittsweise verdeckt wird. Der Winkel, den der Hologrammstreifen 2 und die streifenförmigen Bereiche 31a, 31b, 32a, 32b einschließen, kann beliebig weit von dem dargestellten rechten Winkel abweichen, solange der Hologrammstreifen 2 durch die transparenten Bereiche 31a, 32a, hindurch mehrfach abschnittsweise sichtbar ist und durch die im Wesentlichen opaken Bereiche 31b, 32b mehrfach abschnittsweise verdeckt wird.

Wie aus den Figuren 2a und 2b ersichtlich, sind die beiden Streifenfolienschichten 31, 32 derart relativ zueinander angeordnet, dass jeweils die transparenten Bereiche 31a, 32a jeder Streifenfolienschicht 31, 32 möglichst genau über bzw. unter den im wesentlichen opaken Bereichen 32b, 31b der jeweils anderen Streifenfolienschicht 32, 31 liegen. Vorzugsweise ist die Ausrichtung der streifenförmigen Bereiche 31a zu den streifenförmigen Bereichen 32b bzw. die Ausrichtung der streifenförmigen Bereiche 31b zu den streifenförmigen Bereichen 32a möglichst registergenau, so dass der Hologrammstreifen 2 an jeder Stelle des Kartenkörpers 1 entweder von der Oberseite O oder von der Unterseite U aus sichtbar ist.

Der sich daraus ergebende optische Effekt ist derjenige eines alternierend zwischen Oberseite O und Unterseite U hin- und herwechselnden Hologramm-Sicherheitsfadens, der aufgrund der registergenauen Anordnung der Streifenfolienschichten 31, 32 für Fälscher besonders schwer zu reproduzieren ist.

Im Durchlicht ist der Hologrammstreifen 2 gemäß der Ausführungsform nach Figur 2a auf beiden Seiten durch die jeweiligen transparenten Bereiche 31a, 32a hindurch deutlich sichtbar und durch die im Wesentlichen opaken Bereiche 31b, 32b hindurch lediglich schattenartig sichtbar. Der auf der Oberseite O des Kartenkörpers 1 gemäß Figur 1 wahrnehmbare Effekt ist somit bei dem Kartenkörper 1 gemäß Figur 2a sowohl von der Oberseite O als auch von der Unterseite U aus wahrnehmbar.

Figur 3 zeigt ein weiteres Beispiel eines Datenträgers, bei dem zwischen den transparenten Deckschichten 4 unterhalb des Hologrammstreifens 2 eine im Wesentlichen opake Schicht 5 angeordnet ist, so dass sich von der Oberseite O des Kartenkörpers 1 aus betrachtet im Auflicht der gleiche optische Effekt ergibt, wie bei der Ausführungsform nach Figur 1, während von der Unterseite U aus betrachtet der Hologrammstreifen 2 im Auflicht nicht sichtbar ist. Im Durchlicht wiederum ist der Hologrammstreifen 2 von der Unterseite U aus betrachtet durchgängig schattenartig sichtbar.

Figur 4 zeigt die Schichtanordnung eines kartenförmigen Datenträgers gemäß der Erfindung. Hierbei ist in den Kartenkörper 1 zwischen den beiden Hologrammstreifen 21, 22, die jeweils innerhalb einer separaten Hologrammfolienschicht 20 vorliegen, eine im Wesentlichen opake Schicht 5 eingebracht. Zwischen jedem der beiden Hologrammstreifen 21, 22 und der entsprechenden, die Ober- O bzw. Unterseite U des Kartenkörpers 1 bildenden, transparenten Deckschicht 4 befindet sich jeweils eine Streifenfolienschicht 31, 32, die den jeweiligen Hologrammstreifen 21, 22 in Richtung der betreffenden Seite des Kartenkörpers 1 hin bedeckt.

Sowohl von der Oberseite O als auch von der Unterseite U des Kartenkörpers 1 aus gesehen erscheint der jeweilige Hologrammstreifen 21, 22 im Auflicht abschnittsweise unterbrochen, da er lediglich durch die transparenten Bereiche 31a, 32a hindurch sichtbar ist, während die im wesentlichen opaken Bereiche 31b, 32b die Sicht auf den Hologrammstreifen 21, 22 verdecken. Je nachdem, wie die transparenten Bereiche 31a, 32a und die im Wesentlichen opaken Bereiche 31b, 32b der beiden Streifenfolienschichten 31, 32 zueinander ausgerichtet sind, können sich im Durchlicht weitere Effekte ergeben. Falls, wie in Figur 4 dargestellt, die transparenten Bereiche 31a, 32a der einen Streifenfolienschicht 31, 32 und im Wesentliche opaken Bereiche 31b, 32b der anderen Streifenfolienschicht 32, 31 übereinander liegen, kann der betreffende Hologrammstreifen 21, 22 im Durchlicht von beiden Seiten des Kartenkörpers aus gesehen durch die betreffenden, im Wesentlichen opake Bereiche 31b, 32b hindurch schattenartig sichtbar sein, wenn die Transmissionseigenschaften der im Wesentlichen opaken Schicht 5 und der jeweiligen, im Wesentlichen opake Bereiche 31b, 32b entsprechend aufeinander abgestimmt sind.

Figur 5 schließlich zeigt eine Variante der Schichtanordnung gemäß Figur 3, bei der die Deckfolienschichten 4 jeweils aus mehreren Folienschichten 41, 42 bestehen. Auch die im Wesentlichen opake Folienschicht, wie sie in den nicht-erfindungsgemäßen Schichtanordnungen gemäß Figur 3 oder Figur 4 eingesetzt wird, besteht hier aus mehreren im Wesentlichen opaken Folienschichten 50, so dass die Transmissionseigenschaften des im Wesentlichen opaken Folienstapels 50 an die erwünschten optischen Effekte im Durchlicht angepasst werden können.

Ebenso, wie bei den im Wesentlichen opaken Bereichen 3b, 31b, 32b der Streifenfolienschichten 3, 31, 32 weisen auch die im Wesentlichen opaken Schichten 5, 50 gemäß den Figuren 3, 4 und 5 im Durchlicht eine wahrnehmbare Transluzenz und lichtstreuende Eigenschaften auf. Durch Variation der Dicke einzelner im Wesentlichen opaken Schichten 5 oder Verwendung von mehreren im Wesentlichen opaken Schichten 50 können bestimmte, im Durchlicht wahrnehmbare Transmissionseigenschaften erreicht werden.

Die beschriebenen Folienschichten 20, 3, 31, 32, 4, 41, 42, 5, 50 sind vorzugsweise aus Kunststoff gefertigt. Daneben können in den Kartenkörper aber auch Bereiche oder Schichten anderen Materialien eingebracht werden, beispielsweise aus Papier, sofern dies für die Fälschungssicherheit oder Verwendung des Datenträgers als Identitätskarte zweckmäßig ist. Darüber hinaus ist jede beliebige weitere Ausgestaltung des erfindungsgemäßen Datenträgers möglich, die dessen Verwendung als Identitätskarte erfordert.

## Patentansprüche

1. Kartenförmiger Datenträger, umfassend einen mehrschichtig aufgebauten, flächigen Kartenkörper (1) mit einer Oberseite (O) und einer Unterseite (U), wobei der Kartenkörper (1) einen Hologrammstreifen (2) und eine flächige Streifenfolienschicht (3; 31) umfasst, die alternierende, transparente (3a; 31a) und im Wesentlichen opake (3b; 31b) streifenförmige Bereiche aufweist und derart über dem Hologrammstreifen (2) angeordnet ist, dass der Hologrammstreifen (2) auf der Oberseite (O) des Kartenkörpers (1) im Auflicht nur durch die transparenten Bereiche (3a; 31a) der Streifenfolienschicht (3; 31a) hindurch sichtbar ist, **dadurch gekennzeichnet, dass** der Kartenkörper (1) unter dem Hologrammstreifen (2; 21) zumindest eine im Wesentlichen opake Schicht (5; 50) umfasst, so dass der Hologrammstreifen (2; 21) auf der Unterseite (U) des Kartenkörpers (1) im Auflicht nicht sichtbar ist und im Durchlicht lediglich schattenartig sichtbar ist, wobei der Kartenkörper (1) unter der zumindest einen im Wesentlichen opaken Schicht (5) einen weiteren Hologrammstreifen (22) und darunter eine weitere Streifenfolienschicht (32) umfasst, so dass der weitere Hologrammstreifen (22) auf der Unterseite des Kartenkörpers (1) im Auflicht durch die transparenten Bereiche (32a) der weiteren Streifenfolienschicht (32) hindurch abschnittsweise sichtbar ist.

2. Kartenförmiger Datenträger nach Anspruch 1, **dadurch gekennzeichnet, dass** die Streifenfolienschicht (3; 31) in dem Kartenkörper (1) derart relativ zu dem Hologrammstreifen (2) angeordnet ist, dass der Hologrammstreifen (2) auf der Oberseite (O) des Kartenkörpers (1) im Auflicht durch die transparenten Bereiche (3a; 31a) der Streifenfolienschicht (3; 31) hindurch abschnittsweise sichtbar ist und durch die im Wesentlichen opaken Bereiche (3b; 31b) der Streifenfolienschicht (3; 31) hindurch nicht sichtbar ist.

3. Kartenförmiger Datenträger nach Anspruch 1 oder 2, **dadurch gekennzeichnet, dass** der Kartenkörper (1) derart ausgestaltet ist, dass der Hologrammstreifen (2) auf der Oberseite (O) des Kartenkörpers (1) im Durchlicht durch die transparenten Bereiche (3a) der Streifenfolienschicht (3) hindurch deutlich sichtbar ist und durch die im Wesentlichen opaken Bereiche (3b) der Streifenfolienschicht (3) hindurch lediglich schattenartig sichtbar ist.

4. Kartenförmiger Datenträger nach einem der Ansprüche 1 bis 3, **dadurch gekennzeichnet, dass** der Kartenkörper (1) eine weitere Streifenfolienschicht (32) umfasst, die alternierende, transparente (32a) und im Wesentlichen opake (32b) streifenförmige Bereiche aufweist und unter dem Hologrammstreifen (2) angeordnet ist, wobei die beiden Streifenfolienschichten (31, 32) derart relativ zueinander angeordnet sind, dass die transparenten Bereiche (31a, 32a) der einen der beiden Streifenfolienschichten (31, 32) und die im Wesentlichen opaken Bereiche (32b, 31b) der jeweils anderen der beiden Streifenfolienschichten (32, 31) in dem Kartenkörper (1) im Wesentlichen übereinander liegen, vorzugsweise registergenau übereinander liegen.

5. Kartenförmiger Datenträger nach Anspruch 4, **dadurch gekennzeichnet, dass** die weitere Streifenfolienschicht (32) derart relativ zu dem Hologrammstreifen (2) angeordnet ist, dass der Hologrammstreifen (2) auf der Unterseite (U) der Kartenkörpers (1) im Auflicht durch die transparenten Bereiche (32a) der weiteren Streifenfolienschicht (32) hindurch abschnittsweise sichtbar ist und durch die im Wesentlichen opaken Bereiche (32b) der weiteren Streifenfolienschicht (32) hindurch nicht sichtbar ist.

6. Kartenförmiger Datenträger nach Anspruch 4 oder 5, **dadurch gekennzeichnet, dass** die beiden Streifenfolienschichten (31, 32) in dem Kartenkörper (1) derart relativ zueinander angeordnet sind, dass der Hologrammstreifen (2) auf der Oberseite (O) und auf der Unterseite (U) des Kartenkörpers (1) im Auflicht jeweils abschnittsweise unterbrochen sichtbar ist, wobei sich die auf der Oberseite (O) sichtbaren und die auf der Unterseite (U) sichtbaren Abschnitte des Hologrammstreifens (2) im Wesentlichen überlappungsfrei ergänzen.

7. Kartenförmiger Datenträger nach einem der Ansprüche 3 bis 6, **dadurch gekennzeichnet, dass** die beiden Streifenfolienschichten (31, 32) in dem Kartenkörper (1) derart relativ zueinander angeordnet sind, dass der Hologrammstreifen (2) auf der Oberseite (O) im Durchlicht durch die transparenten Bereiche (31a) der Streifenfolienschicht (31) hindurch deutlich sichtbar ist und durch die im Wesentlichen opaken Bereiche (31b) der Streifenfolienschicht (31) hindurch lediglich schattenartig sichtbar ist und dass der Hologrammstreifen (2) auf der Unterseite (U) im Durchlicht durch die transparenten Bereiche (32a) der weiteren Streifenfolie (32) hindurch deutlich sichtbar ist und durch die im Wesentlichen opaken Bereiche (32b) der weiteren Streifenfolienschicht (32) hindurch lediglich schattenartig sichtbar ist.

8. Kartenförmiger Datenträger nach Anspruch 1, **dadurch gekennzeichnet, dass** die beiden Streifenfolienschichten (31, 32) in dem Kartenkörper (1) derart relativ zueinander angeordnet sind, dass der Hologrammstreifen (21) auf der Oberseite (O) des Kartenkörpers (1) im Durchlicht durch die transparenten Bereiche (31a) der Streifenfolie (31) hindurch deutlich sichtbar ist und durch die im Wesentlichen opaken Bereiche (31b) der Streifenfolienschicht (31) hindurch lediglich schattenartig sichtbar ist und dass der weitere Hologrammstreifen (22) auf der Unterseits (U) des Kartenkörpers (1) im Durchlicht durch die transparenten Bereiche (32a) der weiteren Streifenfolie (32) hindurch deutlich sichtbar ist und durch die im Wesentlichen opaken Bereiche (32b) der weiteren Streifenfolienschicht (32) hindurch lediglich schattenartig sichtbar ist.

9. Kartenförmiger Datenträger nach einem der Ansprüche 1 bis 8, **gekennzeichnet durch** eine flächig ausgestaltete, transparente Hologrammfolienschicht (20), die den Hologrammstreifen (2; 21) umfasst und/oder eine weitere, flächig ausgestaltete, transparente Hologrammfolienschicht (20), die den weiteren Hologrammstreifen (22) umfasst.

10. Kartenförmiger Datenträger nach Anspruch 9, **dadurch gekennzeichnet, dass** die Hologrammfolienschicht (20) und/oder die weitere Hologrammfolienschicht (20) mehrere Hologrammstreifen (2; 21, 22) umfasst.

11. Kartenförmiger Datenträger nach einem der Ansprüche 1 bis 10, **dadurch gekennzeichnet, dass** der Kartenkörper (1) auf der Oberseite (O) und/oder auf der Unterseite (U) zumindest eine transparente Deckfolienschicht (4; 41, 42) umfasst.

12. Kartenförmiger Datenträger nach einem der Ansprüche 1 bis 11, **dadurch gekennzeichnet, dass** der Hologrammstreifen (2; 21) und/oder der weitere Hologrammstreifen (22) als Sicherheitsfaden des Datenträgers ausgestaltet ist.

13. Kartenförmiger Datenträger nach Anspruch 12, **dadurch gekennzeichnet, dass** der Datenträger ein Identitätsdokument in einem der Formate ID-1, ID-2 oder ID-3 gemäß ISO/IEC 7810 ist und der Hologrammstreifen (2; 21) und/oder der weitere Hologrammstreifen (22) als Sicherheitsmerkmal des Identitätsdokuments ausgestaltet ist.

## Claims

1. A card-shaped data carrier, comprising a planar card body of multilayer construction (1) having an upper side (O) and an underside (U), wherein the card body (1) comprises a hologram strip (2) and a planar strip foil layer (3; 31) which has alternating, transparent (3a; 31a) and substantially opaque (3b; 31b) strip-shaped regions and is arranged over the hologram strip (2) such that the hologram strip (2) on the upper side (O) of the card body (1) is visible in incident light only through the transparent regions (3a; 31a) of the strip foil layer (3; 31a), **characterized in that** the card body (1) comprises under the hologram strip (2; 21) at least one substantially opaque layer (5; 50), so that the hologram strip (2; 21) on the underside (U) of the card body (1) is not visible in incident light and is visible merely shadowlike in transmitted light, wherein the card body (1) comprises under the at least one substantially opaque layer (5), a further hologram strip (22) and therebelow a further strip foil layer (32), so that the further hologram strip (22) on the underside of the card body (1) is visible in incident light in certain portions through the transparent regions (32a) of the further strip foil layer (32).

2. The card-shaped data carrier according to claim 1, **characterized in that** the strip foil layer (3; 31) is arranged in the card body (1) relatively to the hologram strip (2) such that the hologram strip (2) on the upper side (O) of the card body (1) is visible in incident light through the transparent regions (3a; 31a) of the strip foil layer (3; 31) in certain portions and is not visible through the substantially opaque regions (3b; 31b) of the strip foil layer (3; 31).

3. The card-shaped data carrier according to claim 1 or 2, **characterized in that** the card body (1) is configured such that the hologram strip (2) on the upper side (O) of the card body (1) is distinctly visible in transmitted light through the transparent regions (3a) of the strip foil layer (3) and is visible merely shadowlike through the substantially opaque regions (3b) of the strip foil layer (3).

4. The card-shaped data carrier according to any of claims 1 to 3, **characterized in that** the card body (1) comprises a further strip foil layer (32) which has alternating, transparent (32a) and substantially opaque (32b) strip-shaped regions and is arranged under the hologram strip (2), wherein the two strip foil layers (31, 32) are arranged relative to each other such that the transparent regions (31a, 32a) of one of the two strip foil layers (31, 32) and the substantially opaque regions (32b, 31b) of the respectively other of the two foil layers (32, 31) in the card body (1) lie substantially over each other, preferably lie over each other in exact register.

5. The card-shaped data carrier according to claim 4, **characterized in that** the further strip foil layer (32) is arranged relative to the hologram strip (2) such that the hologram strip (2) on the underside (U) of the card body (1) is visible in incident light through the transparent regions (32a) of the further strip foil layer (32) in certain portions and is not visible through the substantially opaque regions (32b) of the further strip foil layer (32).

6. The card-shaped data carrier according to claim 4 or 5, **characterized in that** the two strip foil layers (31, 32) are arranged in the card body (1) relatively to each other such that the hologram strip (2) on the upper side (O) and on the underside (U) of the card body (1) is interruptedly visible in incident light respectively in certain portions, wherein the portions of the hologram strip (2) visible on the upper side (O) and those visible on the underside (U) substantially supplement each other without overlap.

7. The card-shaped data carrier according to any of claims 3 to 6, **characterized in that** the two foil layers (31, 32) are arranged in the card body (1) relative to each other such that the hologram strip (2) on the upper side (O) is distinctly visible in transmitted light through the transparent regions (31a) of the strip foil layer (31) and is visible merely shadowlike through the substantially opaque regions (31b) of the strip foil layer (31) and that the hologram strip (2) on the underside (U) is distinctly visible in transmitted light through the transparent regions (32a) of the further strip foil (32) and is visible merely shadowlike

8. The card-shaped data carrier according to claim 1, **characterized in that** the two foil layers (31, 32) are arranged in the card body (1) relative to each other such that the hologram strip (21) on the upper side (O) of the card body (1) is distinctly visible in transmitted light through the transparent regions (31a) of the strip foil (31) and is visible merely shadowlike through the substantially opaque regions (31b) of the strip foil layer (31) and that the further hologram strip (22) on the underside (U) of the card body (1) is distinctly visible in transmitted light through the transparent regions (32a) of the further strip foil (32) and is visible merely shadowlike through the substantially opaque regions (32b) of the further strip foil layer (32).

9. The card-shaped data carrier according to any of claims 1 to 8, **characterized by** a planarly configured transparent hologram foil layer (20) which comprises the hologram strip (2; 21) and/or a further planarly configured transparent hologram foil layer (20) which comprises the further hologram strip (22).

10. The card-shaped data carrier according to claim 9, **characterized in that** the hologram foil layer (20) and/or the further hologram foil layer (20) comprises several hologram strips (2; 21, 22).

11. The card-shaped data carrier according to any of claims 1 to 10, **characterized in that** the card body (1) comprises on the upper side (O) and/or on the underside (U) at least one transparent cover foil layer (4; 41, 42).

12. The card-shaped data carrier according to any of claims 1 to 11, **characterized in that** the hologram strip (2; 21) and/or the further hologram strip (22) is configured as a security thread of the data carrier.

13. The card-shaped data carrier according to claim 12, **characterized in that** the data carrier is an identity document in one of the formats ID-1, ID-2 or ID-3 according to ISO/IEC 7810 and the hologram strip (2; 21) and/or the further hologram strip (22) is configured as a security feature of the identity document.

## Revendications

1. Support de données en forme de carte, comprenant une corps de carte en forme de feuille (1) constitué de plusieurs couches et ayant une face de dessus (O) et une face de dessous (U), cependant que le corps de carte (1) comprend un ruban holographique (2) et une couche de film en rubans en forme de feuille (3; 31) qui comporte des zones en forme de rubans alternantes, transparentes (3a; 31a) et essentiellement opaques (3b; 31b) et est agencée de telle façon au-dessus du ruban holographique (2) que le ruban holographique (2) n'est visible sur la face de dessus (O) du corps de carte (1) en lumière incidente qu'à travers les zones transparentes (3a; 31a) de la couche de film en rubans (3; 31a), **caractérisé en ce que** le corps de carte (1) comprend sous le ruban holographique (2; 21) au moins une couche essentiellement opaque (5; 50), de telle sorte que le ruban holographique (2; 21) n'est pas visible sur la face de dessous (U) du corps de carte (1) en lumière incidente et n'est visible que comme une ombre en lumière transmise, cependant que le corps de carte (1) comprend sous la au moins une couche essentiellement opaque (5) un autre ruban holographique (22) et en-dessous de ceci une autre couche de film en rubans (32), de telle sorte que l'autre ruban holographique (22) est visible par segments sur la face de dessous du corps de carte (1) en lumière incidente à travers les zones transparentes (32a) de l'autre couche de film en rubans (32).

2. Support de données en forme de carte selon la revendication 1, **caractérisé en ce que** la couche de film en rubans (3; 31) est agencée dans le corps de carte (1) de telle façon relativement au ruban holographique (2) que le ruban holographique (2) est visible par segments sur la face de dessus (O) du corps de carte (1) en lumière incidente à travers les zones transparentes (3a; 31a) de la couche de film en rubans (3; 31), et n'est pas visible à travers les zones essentiellement opaques (3b; 31b) de la couche de film en rubans (3; 31).

3. Support de données en forme de carte selon la revendication 1 ou 2, **caractérisé en ce que** le corps de carte (1) est réalisé de telle façon que le ruban holographique (2) est clairement visible sur la face de dessus (O) du corps de carte (1) en lumière transmise à travers les zones transparentes (3a) de la couche de film en rubans (3), et n'est visible que comme une ombre à travers les zones essentiellement opaques (3b) de la couche de film en rubans (3).

4. Support de données en forme de carte selon une des revendications de 1 à 3, **caractérisé en ce que** le corps de carte (1) comprend une autre couche de film en rubans (32) qui comporte des zones en forme de rubans alternantes, transparentes (32a) et essentiellement opaques (32b) et est agencée sous le ruban holographique (2), cependant que les deux couches de film en rubans (31, 32) sont agencées de telle façon relativement l'une à l'autre que les zones transparentes (31a, 32a) de la une des deux couches de film en rubans (31, 32) et les zones essentiellement opaques (32b, 31b) de la respectivement autre des deux couches de film en rubans (32, 31) se superposent essentiellement dans le corps de carte (1), de préférence se superposent en parfait repérage.

5. Support de données en forme de carte selon la revendication 4, **caractérisé en ce que** l'autre couche de film en rubans (32) est agencée de telle façon relativement au ruban holographique (2) que le ruban holographique (2) est visible par segments sur la face de dessous (U) du corps de carte (1) en lumière incidente à travers les zones transparentes (32a) de l'autre couche de film en rubans (32), et n'est pas visible à travers les zones essentiellement opaques (32b) de l'autre couche de film en rubans (32).

6. Support de données en forme de carte selon la revendication 4 ou 5, **caractérisé en ce que** les deux couches de film en rubans (31, 32) sont agencées de telle façon relativement l'une à l'autre dans le corps de carte (1) que le ruban holographique (2) sur la face de dessus (O) et sur la face de dessous (U) du corps de carte (1) est visible en lumière incidente de manière respectivement interrompue par segments, cependant que les segments du ruban holographique (2) visibles sur la face de dessus (O) et ceux visibles sur la face de dessous (U) se complètent essentiellement sans chevauchement.

7. Support de données en forme de carte selon une des revendications de 3 à 6, **caractérisé en ce que** les deux couches de film en rubans (31, 32) sont agencées de telle façon relativement l'une à l'autre dans le corps de carte (1) que le ruban holographique (2) est clairement visible sur la face de dessus (O) en lumière transmise à travers les zones transparentes (31a) de la couche de film en rubans (31), et n'est visible que comme une ombre à travers les zones essentiellement opaques (31b) de la couche de film en rubans (31), et que le ruban holographique (2) est clairement visible sur la face de dessous (U) en lumière transmise à travers les zones transparentes (32a) de l'autre couche de film en rubans (32), et n'est visible que comme une ombre à travers les zones essentiellement opaques (32b) de l'autre couche de film en rubans (32).

8. Support de données en forme de carte selon la revendication 1, **caractérisé en ce que** les deux couches de film en rubans (31, 32) sont agencées de telle façon relativement l'une à l'autre dans le corps de carte (1) que le ruban holographique (21) est clairement visible sur la face de dessus (O) du corps de carte (1) en lumière transmise à travers les zones transparentes (31a) de la couche en rubans (31), et n'est visible que comme une ombre à travers les zones essentiellement opaques (31b) de la couche de film en rubans (31), et que l'autre ruban holographique (22) est clairement visible sur la face de dessous (U) du corps de carte (1) en lumière transmise à travers les zones transparentes (32a) de l'autre couche en rubans (32), et n'est visible que comme une ombre à travers les zones essentiellement opaques (32b) de l'autre couche de film en rubans (32).

9. Support de données en forme de carte selon selon une des revendications de 1 à 8, **caractérisé par** une couche de film holographique (20) transparente réalisée en forme de feuille qui comprend le ruban holographique (2; 21) et/ou une autre couche de film holographique (20) transparente réalisée en forme de feuille qui comprend l'autre ruban holographique (22).

10. Support de données en forme de carte selon la revendication 9, **caractérisé en ce que** la couche de film holographique (20) et/ou l'autre couche de film holographique (20) comprend plusieurs rubans holographiques (2; 21, 22).

11. Support de données en forme de carte selon selon une des revendications de 1 à 10, **caractérisé en ce que** le corps de carte (1) comprend sur la face de dessus (O) et/ou sur la face de dessous (U) au moins une couche de film de recouvrement (4; 41, 42) transparente.

12. Support de données en forme de carte selon selon une des revendications de 1 à 11, **caractérisé en ce que** le ruban holographique (2; 21) et/ou l'autre ruban holographique (22) est réalisé sous forme de fil de sécurité du support de données.

13. Support de données en forme de carte selon selon la revendication 12, **caractérisé en ce que** le support de données est un document d'identité, dans un des formats ID-1, ID-2 ou ID-3 conformément à ISO/ IEC 7810, et que le ruban holographique (2; 21) et/ou l'autre ruban holographique (22) est réalisé sous forme de caractéristique de sécurité du document d'identité.
